# EUROPÄISCHE PATENTSCHRIFT

(11) **EP 0 976 895 B1**
(45) Veröffentlichungstag und Bekanntmachung des Hinweises auf die Patenterteilung: **10.09.2003**
(21) Anmeldenummer: 99113888.4
(22) Anmeldetag: 16.07.1999
(51) Int. Cl.: E05B 47/00

(54) **Schliessvorrichtung**
Closing device
Dispositif de fermeture

(30) Priorität: 27.07.1998 DE 19833670
(43) Veröffentlichungstag der Anmeldung: 02.02.2000
(73) Patentinhaber: VALEO GmbH & Co Schliesssysteme KG, 42579 Heiligenhaus (DE)
(72) Erfinder: Schiffer, Holger, 40668 Meerbusch (DE); Müller, Dirk, 42555 Velbert (DE); Schwab, Dittmar, 63110 Rodgau (DE)
(74) Vertreter: Lenne, Laurence

(56) Entgegenhaltungen:
- EP-A- 0 659 965
- FR-A- 2 753 741
- FR-A- 2 755 991
- US-A- 5 771 723

## Beschreibung

Die Erfindung betrifft eine Schließvorrichtung für Kraftfahrzeuge mit einem von einer Verriegelungs- in eine Entriegelungsstellung drehbar angeordneten Schließzylinder.

Derartige Schließvorrichtungen werden beispielsweise zur Verund Entriegelung des Schlosses der Heckklappe eines Fahrzeuges verwendet. Dabei ist der Schließzylinder über Verbindungsteile mit einem Hebelgehäuse verbunden, welches einen Schließhebel umfaßt, der in der Entriegelungsstellung durch Druck auf den Schließzylinder auf einen dem Schloß zugeordneten Umlenkhebel einwirkt.

Um die Schließvorrichtung auch über eine Zentralverriegelung betätigen zu können, ist üblicherweise ein an der Heckklappe (Gehäuse) befestigter Stellmotor vorgesehen, der über ein Kupplungsteil auf einen an dem Hebelgehäuse angeordneten Zentralverriegelungshebel einwirkt und diesen über eine Schiebebewegung von einer ersten in eine zweite Endlage verschwenkt.

Nachteilig ist bei derartigen über eine Zentralverriegelung betätigbaren Schließvorrichtungen unter anderem, daß das in der Regel einstückig ausgebildete Kupplungsteil eine komplizierte Form aufweisen muß, damit der Stellmotor platzsparend an der Schließvorrichtung angeordnet werden kann. Die Herstellung dieser Kupplungsteile ist daher mit entsprechend hohen Kosten verbunden. Außerdem ist zur Ausführung der erforderlichen Schwenkbewegung des Zentralverriegelungshebels ein relativ großer Motorhub erforderlich. Schließlich weisen die bekannten Schließvorrichtungen den Nachteil auf, daß im Winter häufig Funktionsstörungen auftreten, da Schiebeteile relativ schnell festfrieren.

FR-A-2 755 911 beschreibt eine Schließvorrichtung für Kraft fahrzeuge bei dem die Zentralverriegelungsfunction über einen Drehmotor, der über ein Zahnnod in ein Zahnsegment eingreift, sichergestellt wird.

FR-A-2 753 741 beschreibt eine Gestängevorrichtung zur automatischen Steuerung einer Kindersicheung eines Knaftfahzeug für schlesses.

Der Erfindung liegt die Aufgabe zugrunde, eine Schließvorrichtung der eingangs erwähnten Art anzugeben, mittels welcher sowohl eine platzsparende Anordnung des Stellmotors möglich ist als auch Funktionsstörungen im Winter nicht zu befürchten sind.

Diese Aufgabe wird erfindungsgemäß durch die Merkmale des Anspruchs 1 gelöst. Vorteilhafte Weiterentwicklungen der Erfindung offenbaren die Unteransprüche.

Die Erfindung beruht im wesentlichen auf dem Gedanken, den Stellmotor über einen drehbar gelagerten Schwenkhebel mit dem Zentralverriegelungshebel zu verbinden, wobei die Schwenkbewegung um eine gehäusefeste Drehachse erfolgt. Die Verbindung zwischen dem Stellmotor und dem Schwenkhebel erfolgt über ein sehr einfach aufgebautes Kupplungsteil.

Durch die Verwendung einer derartigen Schwenkhebelanordnung ergeben sich unter anderem folgende weitere Vorteile:
- Der Schwenkhebel weist eine exakte Lagerung auf.
- Durch eine entsprechende Anbindung des Kupplungsteiles an dem Schwenkhebel läßt sich ein kleiner Motorhub zum Verschwenken des Schwenkhebels erreichen.
- Es lassen sich entsprechende Drehanschläge auf einfache Weise realisieren.

Weitere Einzelheiten und Vorteile der Erfindung ergeben sich aus dem folgenden anhand einer Figur erläuterten Ausführungsbeispiel.

In der Fig. ist mit 1 eine Schließvorrichtung für die Heckklappe eines Kraftfahrzeuges bezeichnet, die einen mittels eines Schlüssels 2 drehbaren Schließzylinder 3 umfaßt. Der Schließzylinder 3 ist über nicht dargestellte Kupplungselemente mit einem z.B. aus Kunststoff bestehenden Hebelgehäuse 4 drehbar verbunden. An dem Hebelgehäuse 4 ist ein Schließhebel 5 befestigt, der in der Entriegelungsstellung des Schließzylinders 3 durch Druck auf diesen in Richtung des mit 6 bezeichneten Pfeiles auf einen Umlenkhebel des nicht dargestellten Fahrzeugschlosses in an sich bekannter Weise einwirkt.

An dem Hebelgehäuse 4 ist ferner ein Zentralverriegelungshebel 7 angeordnet, der erfindungsgemäß über einen Schwenkhebel 8 mit dem Kupplungsteil 9 eines Stellmotors 10 verbunden ist. Der Stellmotor ist an dem Türgehäuse bzw. dem Türrahmen der entsprechenden Fahrzeugtür befestigt und der Schwenkhebel 8 ist um eine gehäusefeste Drehachse 11 schwenkbar gelagert.

Zur Verbindung des Schwenkhebels 8 mit dem Zentralverriegelungshebel 7 weist Letzterer einen in Richtung der Längsachse 12 der Schließvorrichtung 1 sich erstreckenden Zapfen 13 (in der Fig. gestrichelt dargestellt) auf, welcher von zwei an dem Schwenkhebel 8 angeordneten Stiften 14, 15 senkrecht umgriffen wird.

Der Schwenkhebel 8 und das Kupplungsteil 9 sind ebenfalls über eine Zapfenverbindung schwenkbar miteinander verbunden, wobei an dem Zentralverriegelungshebel 7 der Zapfen 16 und in dem Kupplungsteil 9 eine an den Zapfen angepaßte Ausnehmung 17 angeordnet ist. Um mit einem kleinen Motorhub die erforderliche Schwenkbewegung des Zentralverriegelungshebels 7 zu erreichen, greift das mit dem Stellmotor 10 verbundene Kupplungsteil 9 in einem Bereich des Schwenkhebels 8 an, der zwischen der Drehachse 11 und dem dem Zentralverriegelungshebel 7 zugewandten Ende des Schwenkhebels 8 liegt.

Ferner ist zur Begrenzung der Schwenkbewegung des Schwenkhebels 8 (und damit auch des Zentralverriegelungshebels) bei Betätigung des Stellmotors 10 der Schwenkhebel mit einem im Bereich der Drehachse 11 angeordneten Nocken 18 versehen, welcher lediglich zwischen zwei gehäusefesten und aus einem elastischen Material bestehenden Drehanschlägen 19, 20 verschwenkt werden kann.

Die Erfindung ist selbstverständlich nicht auf das dargestellte Ausführungsbeispiel beschränkt. So kann der Schwenkhebel in vorteilhafter Weise auch bei Schließvorrichtungen verwendet werden, die nicht als Druckschloß ausgebildet sind.

Zur Verbindung des Schwenkhebels 8 und des Kupplungsteiles 9 kann der Zapfen 16 auch an dem Kupplungsteil angeordnet werden.

Ferner ist es auch möglich, den zur Begrenzung der Schwenkbewegung des Schwenkhebels vorgesehenen Nocken 18 aus einem elastischen Material und die Drehanschläge z.B. aus Metall herzustellen.

### Bezugszeichenliste

- 1: Schließvorrichtung
- 2: Schlüssel
- 3: Schließzylinder
- 4: Hebelgehäuse
- 5: Schließhebel
- 6: Richtungspfeil
- 7: Zentralverriegelungshebel
- 8: Schwenkhebel
- 9: Kupplungsteil
- 10: Stellmotor
- 11: Drehachse
- 12: Längsachse
- 13: Zapfen
- 14,15: Stifte
- 16: Zapfen
- 17: Ausnehmung
- 18: Nocken
- 19,20: Drehanschläge

## Patentansprüche

1. Schließvorrichtung für Kraftfahrzeuge mit einem von einer Verriegelungs- in eine Entriegelungsstellung drehbar angeordneten Schließzylinder (3) mit den Merkmalen:
a) der Schließzylinder (3) ist mit einem Hebelgehäuse (4) verbunden, an dem ein Zentralverriegelungshebel (7), angeordnet ist,
b) der Zentralverriegelungshebel (7) ist über ein Kupplungsteil (9) durch einen an einem Gehäuse befestigten Stellmotor (10) ansteuerbar, **dadurch gekennzeichnet daß**
c) das an dem Stellmotor (10) angeordnete, hubbewegliche Kupplungsteil (9) mit dem Zentralverriegelungshebel (7) über einen Schwenkhebel (8) verbunden ist, der um eine hebelgehäusefeste, Drehachse (11) schwenkbar ist.

2. Schließvorrichtung nach Anspruch 1, **dadurch gekennzeichnet, daß** der Schwenkhebel (8) auf seinem der gehäusefesten Drehachse (11) abgewandten Ende mit dem Zentralverriegelungshebel (7) verbundenen ist und daß das mit dem Stellmotor (10) verbundene Kupplungsteil (9) in dem Bereich zwischen dem Schwenkhebelende und der Drehachse (11) an dem Schwenkhebel (8) angreift.

3. Schließvorrichtung nach Anspruch 1 oder 2, **dadurch gekennzeichnet, daß** zwei gehäusefeste Drehanschläge (19, 20) vorgesehen sind und an dem Schwenkhebel (8) ein Nocken (18) angeordnet ist, derart, daß in den jeweiligen Endstellungen des Schwenkhebels (8) der Nocken (18) an einem der beiden Drehanschläge (19,20) anliegt.

4. Schließvorrichtung nach Anspruch 3, **dadurch gekennzeichnet, daß** die Drehanschläge (19,20) und/oder der Nocken (18) aus einem elastischen Material bestehen.

5. Schließvorrichtung nach Anspruch 3 oder 4, **dadurch gekennzeichnet, daß** die Drehanschläge (19,20) und der Nocken (18) des Schwenkhebels (8) im Bereich der Drehachse (11) angeordnet sind.

6. Schließvorrichtung nach Anspruch 1, **dadurch gekennzeichnet, daß** an dem Zentralverriegelungshebel (7) ein sich in Richtung der Längsachse (12) der Schließvorrichtung (1) erstreckender Zapfen (13) befestigt ist und daß der Schwenkhebel (8) zur Betätigung des Zentralverriegelungshebels (7) mit zwei Stiften (14,15) verbunden ist, die den an dem Zentralverriegelungshebel (7) angeordneten Zapfen (13) umgreifen.

## Claims

1. Closing device for motor vehicles with a closing cylinder (3) which is disposed such that it can be rotated from a locking position into an unlocking position, comprising the following features:
a) the closing cylinder (3) is connected to a lever housing (4), at which a central locking lever (7) is disposed,
b) the central locking lever (7) can be activated via a coupling part (9) by a servomotor (10) fastened to a housing, **characterised in that**
c) the liftable coupling part (9), which is disposed at the servomotor (10), is connected to the central locking lever (7) via a swivel lever (8) which can swivel about a rotational axis (11) fixed at the lever housing.

2. Closing device according to Claim 1, **characterised in that** the swivel lever (8) is connected to the central locking lever (7) at its end which is remote from the rotational axis (11), which is fixed at the housing, and that the coupling part (9) connected to the servomotor (10) acts on the swivel lever (8) in the region between the end of the swivel lever and the rotational axis (11).

3. Closing device according to Claim 1 or 2, **characterised in that** two rotational stops (19, 20) fixed at the housing are provided, and a protuberance (18) is disposed at the swivel lever (8) such that the protuberance (8) lies against one of the two rotational stops (19, 20) when the swivel lever (8) is in the respective end positions.

4. Closing device according to Claim 3, **characterised in that** the rotational stops (19, 20) and/or the protuberance (18) consist(s) of an elastic material.

5. Closing device according to Claim 3 or 4, **characterised in that** the rotational stops (19, 20) and the protuberance (18) of the swivel lever (8) are disposed in the region of the rotational axis (11).

6. Closing device according to Claim 1, **characterised in that** a tenon (13), which extends in the direction of the longitudinal axis (12) of the closing device (1), is fastened to the central locking lever (7), and that, in order to actuate the central locking lever (7), the swivel lever (8) is connected to two pins (14, 15) which embrace the tenon (13) disposed at the central locking lever (7).

## Revendications

1. Dispositif de fermeture pour véhicule automobile avec un barillet de serrure (3) monté mobile en rotation d'une position de verrouillage vers une position de déverrouillage ayant les caractéristiques suivantes :
a) le barillet de fermeture (3) est relié à un carter de levier (4) sur lequel est monté un levier de verrouillage centralisé (7),
b) le levier de verrouillage centralisé (7) est adapté pour être actionné par un moteur de commande (10) fixé sur un carter par l'intermédiaire d'une pièce de couplage (9),
**caractérisé en ce que**
c) la pièce de couplage (9), qui est montée mobile en levée sur le moteur de commande (10), est reliée au levier de verrouillage centralisé (7) par l'intermédiaire d'un levier pivotant (8) qui est mobile en pivotement autour d'un axe de rotation (11) solidarisé au carter de levier.

2. Dispositif de fermeture selon la revendication 1, **caractérisé en ce que** le levier pivotant (8) est relié au levier de verrouillage centralisé (7) par son extrémité éloignée de l'axe de rotation (11) solidaire du carter et que la pièce de couplage (9) reliée au moteur de commande (10) est appliquée sur le levier pivotant (8) dans la région située entre l'extrémité du levier pivotant et l'axe de rotation (11).

3. Dispositif de fermeture selon la revendication 1 ou 2; **caractérisé en ce que** deux butées de rotation solidarisées au carter (19, 20) sont prévues et qu'un ergot (18) est disposé sur le levier pivotant (8) de telle sorte que dans chacune des positions d'extrémité du levier pivotant (8) l'ergot (18) est en appui contre une des deux butées de rotation (19, 20).

4. Dispositif de fermeture selon la revendication 3, **caractérisé en ce que** les butées de rotation (19, 20) et/ou l'ergot (18) sont réalisés en un matéri au élastique.

5. Dispositif de fermeture selon la revendication 3 ou 4, **caractérisé en ce que** les butées de rotation (19, 20) et l'ergot (18) du levier pivotant (8) sont disposés au niveau de l'axe de rotation (11).

6. Dispositif de fermeture selon la re vendication 1, **caractérisé en ce qu'**un doigt (13) s'étendant dans la direction de l'axe longitudinal (12) du dispositif de fermeture (1) est fixé sur le levier de verrouillage centralisé (7) et que, pour l'actionnement du levier de verrouillage centralisé (7), le levier pivotant (8) est relié à deux tiges (14, 15) qui enserrent le doigt (13) monté sur le levier de verrouillage centralisé (7).
